# EUROPÄISCHE PATENTSCHRIFT

(11) **EP 0 185 108 B1**
(45) Veröffentlichungstag und Bekanntmachung des Hinweises auf die Patenterteilung: **31.08.1988**
(21) Anmeldenummer: 84115692.0
(22) Anmeldetag: 18.12.1984
(51) Int. Cl.: D21F 3/02, D21F 1/00

(54) **Beschichtete Pressbänder für den Einsatz in Breit-Nip-Pressen**
Coated press belts for use in an extended nip press
Bandes de pressage revêtues utilisables dans une presse à pinçage prolongé

(43) Veröffentlichungstag der Anmeldung: 25.06.1986
(73) Patentinhaber: F. Oberdorfer GmbH & Co. KG Industriegewebe-Technik, 89522 Heidenheim (DE)
(72) Erfinder: Vöhringer, Fritz, D-7920 Heidenheim (DE); Krenkel, Bernhard, Dr., D-7920 Heidenheim (DE)
(74) Vertreter: Kern, Wolfgang, Dipl.-Ing.

(56) Entgegenhaltungen:
- EP-A- 0 080 686
- EP-A- 0 085 363
- EP-A- 0 098 502

## Beschreibung

Die Erfindung betrifft beschichtete, insbesondere PUR (Polyurethan)-beschichtete, Preßbänder, mit einem Trägergewebe, bestehend aus einem Satz Längsfäden und mindestens einem Satz Querfäden, für den Einsatz in Breit-Nip-Pressen.

Endlose, vorzugsweise PUR-beschichtete Gewebebänder werden in Breit-Nip-Pressen der Pressenpartie von modernen Papiermaschinen eingesetzt. Bei diesen Pressen wird der Preßspalt von einem konkaven Preßschuh und einer Gegenwalze gebildet, wobei die beschichtete Seite des Gewebebandes auf einem Schmierfilm über den Preßschuh gleitet und die Gewebeseite an einem Filz anliegt. Durch diese Anordnung von Preßschuh, Gewebeband, Filz und Walze entsteht eine vertängerte Preßzone, durch die der Trockengehalt der Papierbahn erheblich gesteigert wird. Dadurch wird eine entsprechende Erhöhung der Produktionsgeschwindigkeit der Papiermaschine ermöglicht.

Da die Preßbänder einer großen Walk-Beanspruchung und enormen Drücken ausgesetzt sind und zwischen Gewebeband und Filz Reibung auftritt, werden an das Trägergewebe besonders hohe Anforderungen gestellt. Neben großer Verschleißfestigkeit, Längsstabilität und gleichmäßiger Druckverteilung ist eine optimale Widerstandsfähigkeit gegen Walken bei hohem Druck erforderlich. Außerdem muß eine möglichst gute formschlüssige Verbindung zwischen PUR-Beschichtung und Gewebe vorhanden sein.

Die bekannten Trägergewebe (DE-OS-3 231 039, DE-OS-3 235 468, DE-OS-3 224 760, DE-GM-8 319 694) werden den gestellten Anforderungen hinsichtlich Verschleißfestigkeit, Druckverteilung, Längsstabilität und Widerstandsfähigkeit gegen Walken nicht gerecht. In der EP-A-80 686 ist nun zwar bei einem doppellagigen Gewebe als Bespannung für Papiermaschinen zur Herstellung von markierungsempfindlichen Papieren und zur Erreichung einer guten Retention und hohen Laufzeit vorgeschlagen worden, aufeinanderfolgende oder durch höchstens einen dazwischenliegenden Kettfaden getrennte Kettfäden auf der Papierseite und/oder der Laufseite zumindest streckenweise paarweise parallel zu führen, jedoch wird durch Anwendung dieses Vorschlags auf Trägergewebe für beschichtete Preßbänder für den Einsatz in Breit-Nip-Pressen insbesondere die verlangte hohe Längsstabilität und Widerstandsfähigkeit des Gewebes gegen Walken nicht erreicht.

Die Aufgabe der Erfindung besteht deshalb darin, das Trägergewebe so auszubilden, daß den an solche Gewebe durch die in den genannten Pressen herrschenden hohen Drücke gestellten extremen Anforderungen entsprochen werden kann.

Diese Aufgabe wird erfindungsgemäß dadurch gelöst, daß aufeinanderfolgende Längs- oder Kettfäden wenigstens auf einer Seite des Gewebes nebeneinanderliegende und über dieselben Quer- oder Schußfädengeführte Kröpfungen, sogenannte Doppelkröpfungen, bilden, und daß ein Teil der Längsfäden aus einem Material besteht, dessen Längsstabilität derjenigen von Keviar⁰ oder Stahl entspricht, während der andere Teil aus einem Material besteht, dessen Verschleißfestigkeit derjenigen von Polyamid entspricht.

Durch diesen Aufbau des Trägergewebes wird erreicht, daß der nach innen gerichtete Druck der Doppelkröpfungen so groß ist, daß auch bei Verwendung sehr dicker Quer- oder Schußfäden die Längskröpfungen wenigstens auf einer Seite des Gewebes tiefer liegen als die Querkröpfungen, wodurch sie dem Verschleiß entzogen sind. Diese Wirkung wird auch mit sehr dünnen Längsfäden bei hoher Webdichte erreicht. Damit ist eine ausgeprägte Biegeflexibilität des Trägerbandes in Laufrichtung bei guter Längsstabilität gegeben. Außerdem werden bei dünner Kette hohe Schußfadendichten und damit eine hohe Tragpunktezahl bzw. Anzahl Schußkröpfungen pro Flächeneinheit erreicht, die zu einer gleichmäßigen Druckverteilung auf dem Trägergewebe führen.

Es hat sich besonders bewährt, den Durchmesser wenigstens eines Teils der Querfäden so zu wählen, daß er mindestens 25 % größer ist als der Durchmesser der Längsfäden, und den Durchmesser wenigstens eines Teils der Längsfäden mindestens 25 % größer zu wählen als den Durchmesser der übrigen Lägnsfäden.

Für die Anzahl der verschleißbaren Kröpfungen auf der dem Filz zugewandten Gewebeseite hat sich ein Wert von mindestens 40/cm² als geeignet erwiesen, jedoch haben sich auch wesentlich höhere Werte bis etwa 160/cm² besonders bewährt.

Weitere vorteilhafte Ausgestaltungen der Erfindung sind den Unteransprüchen zu entnehmen.

Die Erfindung wird im folgenden anhand von Ausführungsbeispielen näher erläutert. In der Zeichnung zeigen:
Figur 1 und 2 Draufsichten einlagiger erfindungsgemäßer Trägergewebe mit regelmäßig angeordneten Kröpfungen,
Figur 3 eine Draufsicht eines erfindungsgemäßen Trägergewebes mit unregelmäßig angeordenten Kröpfungen,
Figur 4A und 4B Draufsichten des erfindungsgemäßen Trägergewebes mit zwei Lagen entgegengesetzte Ebenen bildenden Querfäden,
Figur 5A und 5B Draufsichten des erfindungsgemäßen Trägergewebes mit Längsfäden unterschielichen Durchmessers.

Die in den Fig. 1 bis 3 gezeigten Ausführungen des Trägergewebes zur Herstellung von PURbeschichteten Preßbändern weisen aufeinanderfolgende Längs- oder Kettfäden 11, 12, 13 auf, die auf einer Seite des Gewebes nebeneinanderliegende und über dieselben Quer- oder Schußfäden 18, 19,20 geführte Kröpfungen, sogenannte Doppelkröpfungen, bilden. Bei der Ausführungsform nach Fig. 3 sind diese Kröpfungen unregelmässig angeordnet, um die Ausbildung von Diagonalen zu vermeiden, die im Zusammenspiel mit Diagonalen des Filzes, der zusammen mit dem Trägergewebe über den Preßschuh einer Breit-Nip-Presse gleitet, ein starkes seitliches Verlaufen des PURbeschichteten Bandes verursachen können.

Der durch den Preßschuh bewirkte, nach innen gerichtete Druck der dargestellten Doppelkröpfungen ist so groß, daß auch bei Verwendung von sehr dicken Querfäden 18, 19, 20 die Längskröpfungen wenigstens auf einer Seite des Gewebes tiefer als die Querkröpfungen zu liegen kommen, so daß sie dem Verschleiß entzogen sind. Diese Wirkung wird auch mit sehr dünnen Längsfäden bei hoher Webdichte erreicht. Dadurch wird eine ausgeprägte BiegeFlexibilität des Preßbandes in Laufrichtung bei guter Längsstabilität sichergestellt.

Bei den in den Fig. 4A und 4B gezeigten Draufsichten handelt es sich um die dem Preßfilz (Fig. 4A) und die PUR-beschichtete, dem Preßschuh zugewandte Seite (Fig. 4B) eines erfindungsgemäßen Preßbandes, das zwei Lagen von Querfäden 21, 22 enthält, die entgegengesetzte Ebenen bilden. Die Doppelkröpfungen 14 sind eine Lage von sehr dicken Querfäden, die eine vorgelagerte, dem Filz der Presse zugewandte Verschleißebene bilden. Wenigstens ein Teil dieser Querfäden besteht aus einem hochverschleißfesten Material, beispielsweise einem Polyamid, während die anderen Längs- und Querfäden aus Polyester bestehen können.

Der Durchmesser wenigstens eines Teils der Längsfäden 14 kann mindestens 25 % größer sein als derjenige der übrigen Längsfäden, während die Anzahl der verschleißbaren Kröpfungen der dem Filz der Presse zugewandten Trägergewebeseite mehr als 160/cm², mindesten jedoch 40/cm² betragen kann. Auf diese Weise lassen sich Durchmesser und Anzahl/cm² der Längsfäden so bestimmen, daß eine ausreichende Längsstabilität gegeben ist. Die dem Preßschuh zugewandte und die Beschichtung tragende Querfadenlage des Trägergewebes bildet zusammen mit den ebenfalls dünnen Längsfäden eine weitmaschige Oberfläche, in die das Beschichtungsmaterial leicht eindringen kann, während die dem Filz zugewandte Verschleißseite sehr dicht gewebt ist, so daß der Fluß des Beschichtungsmaterials bei der Beschichtung aufgehalten wird.

Da sich dadurch zwischen den beiden Querfaden-Lagen das Beschichtungsmaterial staut, kommt es zu einer außerordentlich guten formschlüssigen Verbindung von Trägergewebe und Beschichtung.

In den Fig. 5A und 5B ist eine besonders längsstabile und zugleich verschleißfeste Ausführungsform des erfindungsgemäßen Trägergewebes dargestellt. Von den in Schußrichtung aufeinanderfolgenden Längsfäden 17, 25 hat jeder zweite einen relativ geringen Durchmesser und besteht aus einem extrem längsstabilen und reißfesten Material, wie beispielsweise Kevlar^{@} oder Stahl. Die anderen Längsfäden 17 bestehen aus hochverschleißfestem Material, wie beispielsweise Polyamid, wie auch die dem Filz zugewandten Querfäden 23 und haben einen ähnlichen Durchmesser wie diese.

Die Halfte aller Längskröpfungen auf der Verschleißseite (Fig. 5A) stellt dadurch eine zusätzliche Verschleißebene dar.

Die aus reißfestem Material bestehenden Längskröpfungen werden infolge der geringen Dehnung solcher Materialien tief in das Trägergewebe hineingezogen und sind somit nicht dem Verschleiß ausgesetzt. Damit ist eine vom Verschleiß unabhängige Längsstabilität des beschichteten Bandes gewährleistet.

Die Querfäden 24 der Beschichtungsseite können Multifilamente sein, um die Verbindung zwischen Gewebe und Beschichtung zusätzlich zu verbessern. Desweiteren hat sich bewahrt, für die Anzahl der Längsfäden im Rapport mindestens sechs zu wählen.

Anstelle der PUR-Beschichtung der Preßbänder, die im obigen beispielshalber erläutert worden ist, läßt sich auch jede andere geeignete Beschichtung aus Polymermaterial oder auch aus Gummi verwenden, um ein Trägergewebe der erfindungsgemäßen Art zu schaffen.

## Patentansprüche

1. Beschichtetes Preßband, insbesondere PUR (Polyurethan)-beschichtetes Preßband für den Einsatz in Breit-Nip-Pressen, mit einem Trägergewebe, bestehend aus einem Satz Längsfäden und mindestens einem Satz Querfäden, dadurch gekennzeichnet, daß aufeinanderfolgende Längs- oder Kettfäden (11, 12, 13, 14, 15, 16, 17) wenigstens auf einer Seite des Gewebes nebeneinanderliegende und über dieselben Quer- oder Schußfäden (18, 19, 20) geführte Kröpfungen, sogenannte Doppelkröpfungen, bilden, und daß ein Teil der Längsfäden aus einem Material besteht, dessen Längsstabilität derjenigen von Keviar⁰ oder Stahl entspricht, während der andere Teil aus einem Material besteht, dessen Verschleißfestigkeit derjenigen von Polyamid entspricht.

2. Beschichtetes Preßband nach Anspruch 1, dadurch gekennzeichnet, daß wenigstens ein Teil der Querfäden (18, 19, 20) aus einem Material besteht, dessen Verschleißfestigkeit derjenigen von Polyamid entspricht.

3. Beschichtetes Preßband nach Anspruch 1 oder 2, dadurch gekennzeichnet, daß der Durchmesser wenigstens eines Teils der Querfäden (18, 19, 20) mindestens 25 % größer ist als der Durchmesser der Längsfäden.

4. Beschichtetes Preßband nach einem der Ansprüche 1 bis 3, dadurch gekennzeichnet, daß der Durchmesser mindestens eines Teils der Längsfäden mindestens 25 % größer ist als der Durchmesser der übrigen Längsfäden.

5. Beschichtetes Preßband nach einem der Ansprüche 1 bis 4, dadurch gekennzeichnet, daß die Anzahl der verschleißbaren Kröpfungen der dem über den Preßzylinder geführten Filz zugewandten Gewebeseite mindestens 40/cm² bis mehr als 160/cm2 beträgt.

6. Beschichtetes Preßband nach einem der Ansprüche 1 bis 5, dadurch gekennzeichnet, daß die Anzahl der Längsfäden im Rapport mindestens sechs beträgt.

7. Beschichtetes Preßband nach einem der Ansprüche 1 bis 6, dadurch gekennzeichnet, daß der Querfaden der Beschichtungsseite aus multifilem Material besteht.

8. Beschichtetes Preßband nach einem der Ansprüche 1 bis 7, dadurch gekennzeichnet, daß die Beschichtung des Preßbandes aus Gummi besteht.

## Claims

1. Coated press belt, especially PUR (polyurethane)-coated press belt for use in an extended nip press, comprising a carrier fabric consisting of one set of longitudinal threads and at least one set of cross threads, characterized in that the longitudinal threads or warp threads (11, 12, 13, 14, 15, 16, 17) succeeding one another form at least on one side of the fabric knuckles positioned adjacent to one another and extending over the same cross threads or weft threads (18, 19, 20), so called double knuckles, and that part of the longitudinal threads consists of material the longitudinal stability of which corresponds to that one of Keviar^{m} or steel, whereas the other part thereof consists of a material the wear resistence thereof is corresponding to that one of polyamide.

2. Coated press belt according to claim 1, characterized in that at least part of the cross threads (18, 19, 20) consists of a material the wear resistence of which corresponds to that one of polyamide.

3. Coated press belt according to claim 1 or 2, characterized in that the diameter of at least part of the cross threads (18, 19, 20) is at least 25 % greater than the diameter of the longitudinal threads.

4. Coated press belt according to one of the claims 1 through 3, characterized in that the diameter of at least part of the longitudinal threads is at least 25 % greater than the diameter of the remaining longitudinal threads.

5. Coated press belt according to one of the claims 1 through 4, characterized in that the number of knuckles which are exposed to become worn on the side of the fabric opposed to the felt which is extended over the press cylinder, is at least 40/cm² to more than 160/cm².

6. Coated press belt according to one of the claims 1 through 5, characterized in that the number of the longitudinal threads in the weave pattern is at least six.

7. Coated press belt according to one of the claims 1 through 6, characterized in that the cross thread of the coating side consists of a multifilament material.

8. Coated press belt according to one of the claims 1 through 7, characterized in that the coating of the press belt consists of rubber.

## Revendications

1. Bande de pressage revêtue, particulièrement bande de pressage revêtue de polyuréthane pour mise en oeuvre dans les presses à pinçage prolongé, composé d'un jeu de fils longitudinaux et d'au moins un jeu de fils transversaux, caractérisée par le fait que les fils longitudinaux ou de chaîne qui se suivent (11, 12, 13, 14, 15, 16, 17) et les fils transversaux ou de trame (18, 19, 20) disposés au-dessus d'eux, sur une face au moins du tissu et côte à côte, forment des coudes ou doubles coudes, et qu'une partie des fils longitudinaux est composée d'un matériau dont la stabilité longitudinale correspond à celle du Kevlar^{O} ou de l'acier, tandis que l'autre partie est faite d'un matériau dont la résistance à l'usure correspond à celle d'une polyamide.

2. Bande de pressage revêtue, selon la revendication 1, caractérisée par le fait qu'une partie au moins des fils transversaux (18, 19, 20) est composée d'un matériau dont la résistance à l'usure correspond à celle d'une polyamide.

3. Bande de pressage revêtue selon l'une quelconque des revendications 1 ou 2, caractérisée par le fait que le diamètre d'une partie au moins des fils transversaux (18, 19, 20) est d'au moins 25 % supérieur au diamètre des fils longitudinaux.

4. Bande de pressage revêtue selon l'une quelconque des revendications 1 à 3, caractérisée par le fait que le diamètre d'une partie au moins des fils longitudinaux est supérieur de 25 % au moins au diamètre des autres fils longitudinaux.

5. Bande de pressage revêtue, selon l'une quelconque des revendications 1 à 4, caractérisée par le fait que le nombre des coudes d'usure de la face textile tournée vers le feutre qui est conduit sur le cylindre de pressage est de 40 au cm² au minimum jusqu'à 160 et plus au cm^{2.}

6. Bande de pressage revêtue, selon l'une quelconque des revendications 1 à 5, caractérisée par le fait que le nombre des fils longitudinaux est dans le dessin d'au moins six.

7. Bande de pressage revêtue, selon l'une quelconque des revendications 1 à 6, caractérisée par le fait que les fils transversaux de la face revêtue sont composés d'un matériau multifilaire.

8. Bande de pressage revêtue, selon l'une quelconque des revendications 1 à 7, caractérisée par le fait que le revêtement de la bande de pressage est en caoutchouc.
